# EUROPÄISCHE PATENTSCHRIFT

(11) **EP 0 435 000 B1**
(45) Veröffentlichungstag und Bekanntmachung des Hinweises auf die Patenterteilung: **30.03.1994**
(21) Anmeldenummer: 90122708.2
(22) Anmeldetag: 28.11.1990
(51) Int. Cl.: F24F 3/16, F24F 13/06

(54) **Luftdurchlass mit Filter**
Air outlet with filter
Sortie d'air avec filtre

(30) Priorität: 19.12.1989 DE 3941899
(43) Veröffentlichungstag der Anmeldung: 03.07.1991
(73) Patentinhaber: KESSLERTECH GMBH, D-35394 Giessen (DE)
(72) Erfinder: Detzer, Rüdiger, Dr.-Ing. Dipl.-Ing., W-6305 Alten-Buseck (DE)
(74) Vertreter: Andrejewski, Walter

(56) Entgegenhaltungen:
- EP-A- 0 263 333
- DE-A- 3 501 527
- DE-A- 3 703 137
- GB-A- 1 117 900

## Beschreibung

Die Erfindung betrifft einen zum Einbau in eine abgehängte Decke bestimmten Luftdurchlaß für gebäudetechnische Lüftungsanlagen, - mit zylindrischem Gehäuse mit Gehäusedeckel und Luftzutritt, einer in dem Gehäuse konzentrisch angeordneten hohlzylindrischen Filterpatrone und einem Luftaustrittsstutzen, wobei der Luftaustrittsstutzen austrittsseitig eine erweiterte Luftaustrittsdüse aufweist und mit dieser an den Rand einer Einbauöffnung in der abgehängten Decke anschließt.

Bei dem Betrieb lüftungstechnischer Anlagen ist immer wieder zu beobachten, daß z. B. nach Betriebsstillstandszeiten, also auch nach jedem Wochenende, beim Anfahren der Anlage ein das Wohlbefinden der Beschäftigten beeinträchtigender Geruchseindruck auftritt, der im allgemeinen nicht näher definiert werden kann. Dieser Geruchseindruck ist auch durch eine Geruchsstoffe erfassende Filterung der in der Lüftungszentrale aufbereiteten Luft nicht zu unterdrücken, auch wenn die die Geruchsstoffe erfassenden Filter im Ausgang der Lüftungszentrale angeordnet sind. Untersuchungen, insbesondere von Prof. Fanger / Kopenhagen haben nun das überraschende Ergebnis erbracht, daß die Oberflächen der Lüftungskanäle, möglicherweise vorgesehener Nachheizregister oder sonstiger, im Kanalsystem der Lüftungszentrale nachgeschalteter Baukomponenten Geruchsstoffe abgeben können, insbesondere dann, wenn - etwa durch Undichtheiten oder durch nicht ausreichende Staub- und

Aerosolabscheidung - sich Partikel auf der Wand niederschlagen. Da derartige Partikel mit ihrer (relativ) großen Oberfläche immer Träger adsorbierter Substanzen sind, können diese adsorbierten Stoffe etwa bei Temperaturanstieg oder durch Verdrängungsvorgänge desorbiert und so freigesetzt werden.

Diese freigesetzten Stoffe, die gegenüber den ursprünglich adsorbierten im adsorbierten Zustand auch Veränderungen - so führt die Oxidation schwach riechenden Kohlenwasserstoffe in verschiedenen Oxidationsstufen über z. B. Aldehyde zu Fettsäuren, die als stark riechende Verbindungen (z. B. Butter-, Capron- oder Caprylsäure als typische Vertreter der Geruchsstoffe des Käses) einzustufen sind - erfahren haben können, sind die wesentlichen Geruchsträger. Andere stark riechende Stoffe sind die stickstoffhaltigen Amine einfacher Alkyle (z. B. Trimethylamin, der typische Geruchsstoff der Heringslake). Daneben existieren besonders als Metaboliten menschlichen oder tierischen Lebens schwefelhaltige Verbindungen (z. B. Merkaptane auch wieder einfacher Alkyle). Diese Stoffe können adsorptiv abgeschieden werden, jedoch bedarf es dabei erheblicher Mengen an Absorbentien, die im Bereich der Zuluftfilterung allenfalls im Bereich der Luftaufbereitungszentrale untergebracht werden können. Zur effektiven Abscheidung dieser Stoffe werden auch Chemosorptionsfilter eingesetzt, die die Affinität dieser Stoffe zu Säuren (z. B. stickstoffhaltige Amine) oder Laugen (z. B. Fettsäuren) ausnutzen um einen Großteil der Stoffe zu binden und so die in nachgeschalteten Adsorptionsfiltern eingesetzten Adsorbentien zu entlasten.

Bei dem bekannten Luftdurchlaß der eingangs genannten Art, von dem die Erfindung ausgeht (EP-A-0 263 333), bilden der als Auslaßtubus bezeichnete Luftaustrittsstutzen und die Filtereinheit eine Einheit, die eine ringförmige Abdeckung aufweist, welche von Befestigungslaschen unterfaßt ist. Dieser bekannte Luftdurchlaß hat sich in vielerlei Hinsicht bewährt. Bei einem derartigen Luftdurchlaß muß jedoch von Zeit zu Zeit die Filterpatrone ausgewechselt werden. Das ist relativ aufwendig, da die Filterpatrone zum Zwecke des Auswechselns nicht nur durch Abschrauben oder Abdrehen der Befestigungslaschen als Einheit aus dem Luftdurchlaß herausgezogen werden muß, sondern zusätzlich noch die Filterpatrone von dem Auslaßtubus entfernt werden muß und eine neue Filterpatrone an den Auslaßtubus anzuschließen ist, weil Filterpatrone und Auslaßtubus ausdrücklich eine Einheit bilden sollen.

Demgegenüber liegt der Erfindung die Aufgabe zugrunde, einen Luftdurchlaß der eingangs genannten Art anzugeben, mit dem Geruchsbeeinträchtigungen auf einfache Weise vermieden werden können und dessen Einbau sowie insbesondere auch das Auswechseln von Filterpatronen auf wenig aufwendige Weise verwirklicht werden können.

Diese Aufgabe wird durch einen Luftdurchlaß mit den Merkmalen des Patentanspruches 1 gelöst. Weiterbildungen und bevorzugte Ausfuhrungsformen beschreiben die Unteransprüche. Nach einer bevorzugten Ausführungsform der Erfindung ist der Lagerring des Patronenauflagers mit einem Übergangsstutzen am Luftaustrittsstutzen verbunden.

Vorzugsweise weist die Filterpatrone zumindest zwei Sorptionsschichten und einen vorgeschalteten Partikelabscheider auf. Die dabei eingesetzten Filter sind Mehrschichtenfilter mit mindestens einer Chemosorptions- und einer Adsorptionsfilterschicht. Trennlagen sorgen dafür, daß die räumliche Trennung dieser Schichten erhalten bleibt. Im Regelfall ist der chemosorptiv wirkende Teil des Mehrschichtenfilters in sich unterteilt, wobei ein Teil sauer und der andere basisch eingestellt sind. Dadurch werden bereits wesentliche Gruppen der in der Zuluft vorhandenen Geruchsstoffe chemisch gebunden und belasten den adsorptiv wirkenden Filterteil nicht. Um die Mehrschichtenfilter in einfacher Weise einsetzen zu können, werden diese in Form von Filterpatronen benutzt.

Diese Filterpatronen werden in bezug auf die Luftführung endständig so angeordnet, daß sie das letzte Glied im Zuluftstrang einer Lüftungsanlage bilden vor dem Ausströmen der Zuluft in den zu belüftenden bzw. zu klimatisierenden Raum. Zum Befestigen der Filterpatronen sind an dem Gehäusedeckel des Luftdurchlasses und an dem dem Gehäusedeckel zugewandten Patronendeckel miteinander zusammenwirkende Befestigungsmittel vorgesehen, die durch bloßes Stecken oder durch Verdrehen oder ähnliche Maßnahmen die Filterpatrone hängend am Gehäusedeckel des Gehäuses des Luftdurchlasses aufnehmen Gemäß der Ausführungsform nach dem Patentanspruch 1 weist der Gehäusedeckel ein zentrales Einsatzstück auf, das nach innen ragt. Der Patronendeckel ist zur Aufnahme dieses Einsatzstückes eingerichtet und weist eine entsprechende Öffnung auf, wobei beide mit den Mitteln und Gegenmitteln zur Befestigung der Patrone im Gehäuse versehen sind. In einfacher Weise sind diese Mittel und Gegenmittel als miteinander zusammenwirkende Gewinde ausgebildet. Aber auch miteinander im Sinne eines Bajonettverschlusses zusammenwirkende, mit entsprechenden Hintergreifungen versehene Nuten und Nasen bilden derartige Mittel. Es liegt im Rahmen der Erfindung, daß die Patronenbefestigung nicht auf zentral angeordnete Befestigungsmittel beschränkt ist, sondern daß auch peripher angeordnete Mittel in gleicher Weise einsetzbar sind. Das Auswechseln der Filterpatrone erfolgt dadurch, daß die in der Lüftungsdecke vorgesehene und im Regelfall mit einer Ausströmdüse verkleidete Öffnung freigelegt wird, die Befestigung z. B. durch eine Schraubbewegung oder ein Verdrehen gelöst und die Filterpatrone durch die Öffnung in der Decke entnommen wird.

Die Filterpatronen sind bei dieser Befestigung in dem Gehäuse des Luftdurchlasses konzentrisch zum Luftdurchlaß angeordnet; diese Anordnung erlaubt ein einfaches Durchströmen. Die Filterpatronen enthalten nach einer Ausführungsform konzentrisch die ringförmigen, voneinander getrennten Filterschichten. Eine andere Möglichkeit der Ausführung der Filterpatrone besteht in einer Anordnung, bei der die einzelnen Schichten axial gegeneinander versetzt und durch Querwände voneinander getrennt angeordnet werden. Hierbei entsteht eine Filterpatrone mit etwa doppelter Länge mit zwei durch eine Querwand voneinander getrennten Aufnahmeräumen für eine erste, eine zweite und ggf. weitere Sorptionsmaterialschichten, die sich jedoch im Regelfall in der in Lüftungsanlagen üblichen Doppeldecken (abgehängte Decken) unterbringen lassen. Um das Überströmen der gereinigten Luft aus dem Inneren der Filterpatrone in den Ausströmstutzen in einfacher Weise zu erreichen, wird die Strömung so geführt, daß die Zuluft in das Innenrohr des ersten Patronenteils eintritt, die Filterschicht dieses Patronenteils von innen nach außen und die Filterschicht des zweiten Patronenteils von außen nach innen durchströmt, wobei der Gehäuseinnenraum außerhalb der Filterpatrone, der bei dieser Patronenanordnung zur Zuströmseite verschlossen ist, dem Überströmen dient. Dieser Abschluß kann dabei auch zur Befestigung der Filterpatronen Verwendung finden. Das Auswechseln dieser so ausgebildeten Patrone erfolgt in gleicher Weise, wie das Auswechseln der Einfachfilterpatrone.

Es versteht sich von selbst, daß auch die umgekehrte Durchströmung möglich ist. Hierbei tritt die Luft in den der abgehängten Decke abgewandten Teil der Filterpatrone ein, durchströmt die Sorptionsmittelschicht des ersten Filterpatronenteils von außen nach innen und sammelt sich im Innenrohr der Filterpatrone. Der in der ersten Stufe vorgereinigten Luft steht als Überströmraum das Innenrohr der Filterpatrone zur Verfügung, sie verläßt die Filterpatrone im Bereich des zweiten Patronenteils, den sie von innen nach außen durchströmt. Bei dieser Anordnung sind die Sorptionsmittelschichten von einer Querwand getrennt, die sich in den Außenraum des Gehäuses des Luftdurchlasses fortsetzt. Um die Auswechselbarkeit der Filterpatrone bei dieser Anordnung zu erreichen, bildet der Außenteil der Querwand einen zum Gehäuse des Luftdurchlasses gehörenden Ring, der an dem Außenrohr der Filterpatrone anliegt und so gleichzeitig eine Zentrierung der Filterpatrone bewirkt. In jedem

Fall ist der in seinem Durchmesser dem Durchmesser des Innenrohres der Filterpatrone entsprechende Ausströmstutzen des Luftdurchlasses von diesem getrennt und Bestandteil der Filterpatrone oder ein gesondertes Bauteil. Wegen des hier auftretenden radialen Eintretens in den Ausströmstutzen können in einfacher Weise Drallgeber vorgesehen sein, so daß die der Ausströmdüse zuströmende Luft bereits einen Vordrall aufweist.

Die Zuströmung ist abhängig von der Ausführung der Lüftungs- bzw. der Klimaanlage und sie erfolgt entweder direkt aus einem mit Zuluft gespeisten Druckraum oberhalb einer Zwischendecke oder durch entsprechende Leitungsverbindung mit dem Zuluftsystem. Die Einströmöffnung - die bei Leitungsverbindung zu einem Zuluftsystem zum Anschließen der Verbindungsleitungen eingerichtet ist und dafür z. B. Anschlußstutzen für oftmals biegsame Rohre oder Anschlußflansche für feste Verbindungen aufweist - sind entsprechend der Art der eingesetzten Patronen angeordnet. So kann bei einfachen Patronen die Zuströmung von der Seite her erfolgen. Bei Doppelpatronen mit unterteiltem Außenraum kann die Zuströmung auch seitlich erfolgen, wobei allerdings die Lagen der Zuströmöffnung mit der Lage des ersten Patronenteils übereinstimmen muß. Bei dem Einsatz von Doppelpatronen mit unterteiltem Innenrohr ist ein Zuströmen von der Stirnseite her vorteilhaft.

Die in der Filterpatrone - gleichgültig ob Einfach- oder Doppelfilterpatrone - aufbereitete Zuluft strömt durch den Luftaustrittsstutzen, an dessen Ausgang zum belüfteten Raum Ausströmkörper und Ausströmdüse vorgesehen sind, aus, und zwar in vorgegebener Richtung, mit vorgegebenem Drall und/oder in vorgegebener Menge.

Gemäß Patentanspruch 1 ist in dem mit dem Filter bestückten Luftdurchlaß eine Zentralspindel, die an dem Deckel des Gehäuses des Luftdurchlasses befestigt ist, vorgesehen. So kann das zentrale Einsatzstück zur Befestigung der Filterpatrone in einfacher Weise auf diese Zentralspindel aufgeschraubt werden, und zwar bis in die der Höhe der Filterpatrone entsprechenden Lage. Dadurch bleibt die Höhe der Filterpatronen unabhängig von der Höhe des Gehäuses des Luftdurchlasses, wenn nur die Höhe der Filterpatrone kleiner ist als die Gehäusehöhe. Dies ist besonders bedeutsam für das Nachrüsten von vorhandenen Luftdurchlässen.

Da bei derartige, mit einer Zentralspindel versehenen Luftdurchlässen an dieser Zentralspindel befestigte Ausströmkörper zum Regeln des Öffnungsgrades und der Ausströmrichtung des Luftdurchlasses aufweisen, wird diese Zentralspindel zum Symmetrieren der Lage des Ausströmkörpers zentriert. Dazu sind auf diese Spindel Y- oder X-förmigen Abstützkörper aufgesetzt; diese Abstützkörper können nun auch benutzt werden, um das Gewicht der Filterpatrone abzufangen. Dazu wird dieser Abstützkörper mit einem mit dem Gewinde der Zentralspindel zusammenwirkenden Gegengewinde versehen und auf die Zentralspindel aufgeschraubt bis zur Auflage der Filterpatrone. In diesem Fall ist die Ausbildung des Ausströmstutzens als gesondertes Bauteil vorteilhaft: Dieses Bauteil wird an dem mit der Filterpatrone zusammenwirkenden Ende mit einem den unteren Verschlußring der Filterpatrone aufnehmenden Kragen versehen. Durch den Abstützkörper, der unter diesen Kragen greift und dort in der entsprechenden Position festgelegt werden kann, wird das Gewicht der Filterpatrone auf die Zentralspindel übertragen und so über das zentrale Einsatzstück in den Deckel des Luftdurchlasses eingeleitet.

Das Wesen der Erfindung wird an Hand der in den Figuren 1 bis 3 dargestellten Ausführungsbeispiel näher erläutert; dabei zeigen
- Fig. 1:: Einen Luftdurchlaß mit Auslaßdüse und Drallgeber und mit vorgeschalteter Filterpatrone mit konzentrischen Filterschichten, geschnitten;
- Fig. 2:: Einzelheit Aufständerung der Filterpatrone, drei verschiedene Ausführungsformen (Fig. 2a - Fig. 2c), geschnitten;
- Fig. 3:: Einen Luftdurchlaß nach Fig. 1 mit vorgeschalteter zweistufigem Filterpatrone mit axial versetzt angeordneten Filterschichten, Luftaustritt innen, geschnitten;
- Fig. 4:: Einzelheit Aufhängung Filterpatrone mit Bajonett-Verriegelung, geschnitten;
- Fig. 5:: Filterpatrone, einstufig, teil-geschnitten.

Die Figur 1 zeigt einen Schnitt durch einen mit einer Filterpatrone 10 versehenen Luftdurchlaß 1, der in eine abgehängte Decke D eingebaut ist. Das Gehäuse 1 weist einen Gehäusemantel 2 auf, der mit einer Zuströmöffnung 1.1 für die Zuluft, wobei diese Zuströmöffnung als (nicht näher dargestellter) Anschluß für eine Zuluftleitung ausgebildet sein kann. Der Gehäusemantel 2 ist nach der der Decke D abgewandten Seiten von einen Deckel 3 verschlossen und nach der der Decke D zugewandten Seiten von einem Deckelring 4, dessen zentrale Öffnung 4.1 einen der eingesetzten Filterpatrone 10 entsprechenden, deren Durchschieben ermöglichenden Durchmesser aufweist. Der die Ausströmöffnung 1.2 bildende Ausströmstutzen 7 mit der Ausströmdüse 7.1 ist von Gehäuse abgesetzt. In ihm ist ein Ausströmkörper 6 angeordnet, wobei die den Ausströmkörper 6 mit seinen Flügeln 6.1 haltende Zentralspindel 5 in einen zentral in den Gehäusedeckel 3 eingesetztes Einsatzstück 8 eingeschraubt ist. Ein Zentrierkörper mit radial nach außen weisenden Stegen 5.1 sorgt für die mittige Lage der Zentralspindel 5, er ist, um Höhendifferenzen ausgleichen zu können, höhenverstellbar auf die Zentralspindel 5 aufgeschraubt und mit der Kontermutter 6.2 festgelegt. Zur Befestigung der Filterpatrone 10 ist das zentrale Einsatzstück 8 mit einem Außengewinde 8.1 versehen, auf das der mutternähnliche Gewindering 16, der mit mittig in den die Filterpatrone 10 auf der dem Luftaustritt abgewandten Seite verschließenden Patronendeckel 12.2 eingesetzt und mit diesem fest verbunden ist, aufgeschraubt wird. Die Luftaustrittsseite der Filterpatrone 10 ist mit einem Patronenauflager 20 versehen, auf dessen Lagerring 21 der untere Patronenverschlußring 11 aufsteht. dieser Lagerring liegt seinerseits auf den Stegen 5.1 des Zentrierkörpers auf und wird so in seiner Lage gehalten. Dem Ausströmstutzen 7 zugewandt, ist das Partronenauflager 20 mit einem Übergangsstutzen 22 versehen, der den Luftaustrittsstutzen 7 formschlüssig aufnimmt.

Die Figuren 2a bis 2c zeigen verschiedene Ausführungsformen des Patronenauflagers 20, wobei zur Vereinfachung jeweils nur der Halbschnitt bis zur zentralen Symmerieachse dargestellt ist. In der Figur 2a bildet das Patronenauflager ein gesondertes Teil, das aus einem Patronen-Lagerring 21 und einen daran angesetzten Übergangsstutzen 22 gebildet ist. Der Patronenlagerring 21 greift unter den unteren Verschlußdeckel 4 des Luftdurchlaßgehäuses, wobei eine zwischengefügte Dichtung (angedeutet mit dem Bezugszeichen 23) die gewünschte Dichtheit herstellt. Auf dem Patronenlagerring 21 liegt der untere Verschlußring 11 der Patrone 10 auf. Die Ausführungsform nach Figur 2b zeigt ein als unterer Patronenverschlußring 11 ausgebildetes, einstückig ausgeformtes Patronenauflager 20, bei dem der Patronenlagerring 21 und der Übergangsstutzen 22 z.B. durch entsprechende Blechverformung gebildet sind. Die Ausführungsform nach Figur 2c entspricht weitgehend der nach Figur 2b, jedoch ist hier der äußere Kragen nit durch Verformung gebildet gesondert als Winkel 11.1' aufgesetzt.

Die Figur 3 zeigt ein Ausführungsbeispiel eines Luftdurchlasses 10, dem ein zweiter Luftdurchlaß 10' vorgeschaltet ist. Dadurch können die Filterschichten 15 (Fig. 5) auf zwei Patronen verteilt zum Einsatz kommen, was z.B. auch im Hinblick auf unterschiedliche Standzeiten der Einzelschichten bedeutsam sein kann. Bei diesem Ausführungsbeispiel sind daher die in der Patrone 10 vorgesehen konzentrischen Filterschichten axial gegeneinander versetzt. Dies wird in einfacher Weise dadurch erreicht, daß zwei von der Patronenausbildung gleiche Patronen (ggf. mit unterschiedlichen Filterschichten gestürzt montiert werden. Dazu wird der zentrale Einsatzkörper 8 als Verbindungsmittel der beiden Patronen 10 und 10' benutzt: Beide Patronen werden mit ihren Halteringen 16 mittel des Einsatzstückes gegeneinander geschraubt. Die nach oben offenen Patronen wirkt dabei mit einem bajonettartig ausgebildeten Verschluß am oberen, mit einer Lufteinströmöffnung 1.1 versehen Gehäusedeckel 3 zusammen. Die durch die Lufteinströmöffnung 1.1 eingeströmte Luft - ihr Weg ist durch unbezeichnete Pfeile verdeutlicht - durchsetzt die Filterschicht der ersten Patrone 10' von innen nach außen, ihr steht der Ringraum des Gehäuses 1 zum Überströmem zur Verfügung und sie durchströmt die Filterschicht der zweiten Patrone von außen nach innen, um durch die Luftausströmöffnung 1.2 abzuströmem. Dabei wird sie vom Ausströmkörper in gewünschter Weise geleitet.

Die Figur 4 zeigt ein Ausführungsbeispiel für die Ausführung des bajonettartigen Verschlusses. Der Deckel 3 des Gehäuses des Luftdurchlasses ist nahe dem Rand der die Einströmöffnung 1.1 bildenden zentralen Öffnung mit sektorförmigen Schlitzen 9 versehen, deren Außenkanten 9.1 als Auflaufschrägen für den Bajonettverschluß ausgewölbt sind. Der Verschlußring 11.1' ist mit pilzartigen Ansätzen 18 versehen, die in die Schlitze einführbar sind (dazu weisen die Schlitze in einer Endlage entsprechende Löcher auf). Bei Verdrehen der Patrone gleiten die Pilzköpfe auf die Schrägen auf und ziehen die Patrone in die gewünschte Lage.

Die Figur 5 schließlich zeigt eine teilgeschnittene Filterpatrone 10 mit ihren unteren Verschlußring 11, dessen hochgezogene Ränder 11.1 die Mantelbleche 13 halten. Den oberen Abschluß bildet ein Deckel 12, der gleichfalls hochgezogene Ränder 12.1 aufweist zum Halten der Mantelbleche 13. Zur besseren Aussteifung ist der obere Deckel 12 mittig eingezogen und in dem eingezogenen Deckelteil 12.2 ist ein in seinen Durchmesser der Außendurchmesser des Einsatzstückes 8 entsprechendes Loch vorgesehen, zu dem konzentrisch auf der Innenseite der Haltering 16 befestigt Ist, dessen Innengewinde mit dem Außengewinde des Einsatzstückes zusammenwirkt. Zwischen den z.B. aus Lochblech gefertigten, luftdurchlässigen Mantelblechen, 13.1 das äußere und 13.2 das inneren Mantelblech, befinden sich in dem Ausführungsbeispiel drei Filterschichten 15,1, 15.2 und 15.3, die voneinander durch luftdurchlässige Zwischenlagen 14.1 und 14.1 voneinander getrennt sind.

Der so gebildete Luftdurchlaß mit Patronenfilter ist flexibel einsetzbar, wobei es sich von selbst versteht, daß neben den Sorptionsmittelschichten auch Partikelabscheider in Form von Vliesen z.B. auch in den Trennlagen vorgesehen sein können. Die Filterschichten werden von den luftdurchlässigen, aus Lochblechen gebildeten Mantelblechen in Form gehalten, hierbei wird unter dem Begriff "Mantelblech" oder "Lochblech" alles gelochte oder mit Maschen versehene Schichtmaterial verstanden, so z.B. auch aus der Siebtechnik bekannte gelochte Kunststoffolien oder Siebgewebe.

## Patentansprüche

1. Zum Einbau in eine abgehängte Decke (D) bestimmter Luftdurchlaß für gebäudetechnische Lüftungsanlagen, - mit
zylindrischem Gehäuse (1) mit Gehäusedeckel (3) und Luftzutritt (1.1),
einer in dem Gehäuse (1) konzentrisch angeordneten hohlzylindrischen Filterpatrone (10) und
einem Luftaustrittsstutzen (7),
wobei der Luftaustrittsstutzen (7) austrittsseitig eine erweiterte Luftaustrittsdüse (7.1) aufweist und mit dieser an den Rand einer Einbauöffnung in der abgehängten Decke (D) anschließt, wobei der Luftaustrittsstutzen (7) an seinem oberen Rand ein Patronenauflager (20) aufweist, auf dessen Lagerring (21) ein unterer Patronenverschlußring (11) der Filterpatrone (10) aufsteht, wobei in dem Luftaustrittsstutzen (7) am unteren Ende ein Ausströmkörper (6) mit Flügeln (6.1) sowie einem Zentrierkörper mit radialen Stegen (5.1) angeordnet ist und wobei eine zentrale Tragspindel (5), die mit einem Einsatzstück (8) des Gehäusedeckels (3) mit dem Zentrierkörper und mit dem Ausströmkörper (6) verschraubt ist, das Aggregat aus Filterpatrone (10) und Luftaustrittsstutzen (7) auswechselbar trägt.

2. Luftdurchlaß nach Anspruch 1, wobei der Lagerring (21) des Patronenauflagers (20) mit einem Übergangsstutzen (22) am Luftaustrittsstutzen (7) verbunden ist.

3. Luftdurchlaß nach einem der Ansprüche 1 oder 2, wobei die Filterpatrone (10) zumindest zwei Sorptionsschichten und einen vorgeschalteten Partikelabscheider aufweist.

4. Luftdurchlaß nach einem der Ansprüche 1 bis 3, wobei zwei Filterpatronen (10, 10') übereinander angeordnet sind, die innenseitig durch eine Zwischendecke (3, 3') getrennt sind, und wobei die obere Filterpatrone (10') von innen nach außen, die untere Filterpatrone (10) von außen nach innen durchströmt ist.

## Claims

1. For installation into a suspended ceiling (D), a specific air channel for interior ventilation systems including
a cylindrical housing (1) including a cover (3) and an air inlet (1.1)
a hollow cylindrical filter cartridge (10) concentrically arranged within the housing (1) and
an air discharge connecting piece (7),
with the air discharge connecting piece (7) having an expanded air outlet nozzle (7.1) on the outlet side, abutting with this to the edge of an installation hole in the suspended ceiling (D), with the air discharge connecting piece (7) including a cartridge support (20) at its upper edge, on the support ring (21) of which a lower cartridge sealing ring (11) of the filter cartridge (10) is supported, whereby a discharge unit (6) including wings (6.1) and a centring unit including radial webs (5.1) are arranged and whereby a central support spindle (5) is screwed with an insert (8) of the cover (3) to the centering unit and the outlet unit (6), exchangeably supporting the unit consisting of the filter cartridge (10) and the air discharge connecting piece (7).

2. An air channel according to Claim 1, whereby the support ring (21) of the cartridge support (20) is connected with a transitional connecting piece (22) to the air discharge connecting piece (7).

3. An air channel according to Claims 1 or 2, whereby the filter cartridge (10) consists of at least two sorption layers and one upstream particle separator.

4. An air channel according to Claims 1 to 3, whereby two filter cartridges (10, 10') are arranged above each other, separated on the inside by an intermediate cover (3, 3') and whereby the flow of the top filter cartridge (10') is directed from the inside to the outside and that of the bottom filter cartridge (10) from the outside to the inside.

## Revendications

1. Un passage d'air spécifique pour l'installation dans un plafond suspendu (D) de bâtiments avec aération, comprenant:
un carter de filtre en forme cylindrique (1) avec couvercle de fermeture (3) et entrée d'air (1.1),
une cartouche de filtrage en forme de cylindre creux (10) située de manière concentrique dans le carter (1), et
une bride de sortie d'air (7).
La bride de sortie d'air (7) possède du côté sortie une buse de sortie d'air (7.1), qui affleure le bord d'une ouverture d'installation dans le plafond suspendu. La bride de sortie d'air (7) possède sur son bord supérieur un réceptacle pour la cartouche (20), dont sur l'anneau de logement (21) appuie un anneau de fermeture (11) de la cartouche de filtrage (10). La bride de sortie d'air (7) possède à son extrémité inférieure un corps de sortie du flux d'air (6) avec ailettes (6.1) ainsi qu'un corps de centrage avec des nervures radiales (5.1). Une tige porteuse centrale (5), qui est vissée avec un insert (8) du couvercle (3) sur le corps de centrage et le corps de sortie du flux d'air porte l'ensemble cartouche de filtrage (10) et bride de sortie d'air (7) de manière à ce que l'agrégat soit remplaçable.

2. Passage d'air selon revendication 1, caractérisé par le fait que le logement de l'appui de la cartouche (20) est relié avec une bride de raccord (22) à la bride de sortie d'air (7).

3. Passage d'air selon l'une des revendications 1 ou 2, caractérisé par le fait que la cartouche de filtrage (10) possède au moins deux couches de sorption et un décanteur de particules en amont.

4. Passage d'air selon l'une des revendications 1 à 3, caractérisé par le fait que deux cartouches de filtrage (10, 10) sont situées l'une au-dessus de l'autre, et dont les faces intérieures sont séparées par un plafond intermédiaire. La cartouche de filtrage supérieure (10) est traversée par le flux d'air de l'intérieur vers l'extérieur, la cartouche de filtrage inférieure est traversée par le flux d'air de l'extérieur vers l'intérieur.
